# EUROPÄISCHE PATENTSCHRIFT

(11) **EP 1 659 221 B1**
(45) Veröffentlichungstag und Bekanntmachung des Hinweises auf die Patenterteilung: **16.07.2008**
(21) Anmeldenummer: 05108098.4
(22) Anmeldetag: 05.09.2005
(51) Int. Cl.: E01B 29/02

(54) **Transportwagen zum Transport eines Portalkranes**
Carrier for a crane
Véhicule de transport d'un portique de levage

(30) Priorität: 22.11.2004 AT 19542004
(43) Veröffentlichungstag der Anmeldung: 24.05.2006
(73) Patentinhaber: Franz Plasser Bahnbaumaschinen-Industriegesellschaft m.b.H., 1010 Wien (AT)
(72) Erfinder: Theurer, Josef, 1010, Wien (AT); Brunninger, Manfred, 4023, Altenberg (AT)

(56) Entgegenhaltungen:
- EP-A- 0 971 071
- US-A- 5 174 211

## Beschreibung

Die Erfindung betrifft einen Transportwagen mit einer auf Schienenfahrwerken verfahrbaren Ladeplattform zum Transport eines Raupenfahrwerke aufweisenden Portalkranes.

Durch EP 0 725 859 B1 ist ein derartiger Transportwagen für einen Raupenfahrwerke aufweisenden, zum Transport einfacher Gleisjoche vorgesehenen Portalkran bekannt. Um auch Weichen transportieren zu können, muss der Portalkran allerdings für eine weitere Distanzierung der beiden Raupenfahrwerke in Wagenquerrichtung ausgebildet werden. Dies hat allerdings zur Folge, dass für den Transport des Portalkranes auf dem Transportwagen eine Demontage der über das Lichtraumprofil hinausragenden Raupenfahrwerke erforderlich ist.

Weiterhin offenbart EP-A-0 971 071 einen solchen Transportwagen mit Raupenfahrwerk.

Die Aufgabe der Erfindung besteht nun darin, einen Transportwagen der eingangs genannten Art zu schaffen, mit dem eine vereinfachte Umrüstung zwischen Arbeitseinsatz und Überstellposition eines auf dem Transportwagen transportierten Portalkranes sichergestellt ist.

Diese Aufgabe wird erfindungsgemäß mit einem eingangs genannten Portalkran dadurch gelöst, dass auf der Ladeplattform - zur Abstützung je eines Raupenfahrwerkes vorgesehene - normal zu einer Wagenlängsrichtung paarweise einander gegenüberliegende Abstellplatten angeordnet sind, die durch Antriebe normal zur Wagenlängsrichtung und relativ zur Ladeplattform in eine Montageposition verstellbar sind, bei der eine parallel zur Wagenlängsrichtung verlaufende Begrenzungslinie der Ladeplattform überragt wird.

Eine derartige Ausbildung ist besonders dann von Vorteil, wenn die beiden in Wagenquerrichtung einander gegenüberliegenden Raupenfahrwerke für die Überstellfahrt nicht innerhalb des Lichtraumprofiles positioniert werden können. In einem derartigen Fall ist eine Demontage der Raupenfahrwerke unerlässlich. Mit Hilfe der Abstellplatten sind die Raupenfahrwerke sehr einfach in Wagenquerrichtung - von einer innerhalb des Lichtraumprofiles gelegenen Position - solange verschiebbar, bis eine problemlose Verbindung mit dem Portalkran möglich ist.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
Fig. 1 eine Seitenansicht eines mit einem Portalkran beladenen Transportwagens,
Fig. 2 eine vereinfachte Draufsicht auf den Portalkran und den Transportwagen, und
Fig. 3 eine vereinfachte Ansicht in Wagenlängsrichtung.

Ein in den Fig. 1, 2 und 3 ersichtlicher Transportwagen 1 weist eine Ladeplattform 2 auf und ist über Schienenfahrwerke 3 auf einem Gleis 4 verfahrbar. Die Ladeplattform 2 wird - normal zu einer Wagenlängsrichtung 5 gesehen - durch zwei parallel zueinander verlaufende Begrenzungslinien 6 begrenzt.

Auf der Ladeplattform 2 befinden sich vier Abstellplatten 7, wovon je zwei - in einer normal zu einer Wagenlängsrichtung 5 verlaufenden Wagenquerrichtung - paarweise einander gegenüber liegen. Jede Abstellplatte 7 ist auf Führungen 8 in Wagenquerrichtung verschiebbar gelagert. Durch eine Querverschiebung, die durch einen Antrieb 9 aktivierbar ist, kann jede Abstellplatte 7 relativ zur Ladeplattform 2 von einer innen gelegenen Überstellposition (s.
Fig. 2 links) in eine Montageposition (s. Fig. 2 rechts) verschoben werden. Bei dieser ragt die Abstellplatte 7 über die zugeordnete Begrenzungslinie 6 vor (s. Fig. 3).

Für die Überstellfahrt eines Portalkranes 10 zu einer Baustelle müssen Raupenfahrwerke 11 von einem Fahrwerkrahmen 12 gelöst werden. Nur damit kann eine Überschreitung eines Lichtraumprofiles ausgeschlossen werden.

Zur Verbindung eines Raupenfahrwerkes 11 mit einem höhenverstellbaren Vertikalträger 13 des Fahrwerkrahmens 12 wird die Abstellplatte 7 mitsamt dem darauf befindlichen Raupenfahrwerk 11 in die erwähnte Montageposition verschoben. Anschließend wird der durch Querträger 14 mit einem Kranrahmen 15 verbundene Fahrwerkrahmen 12 um eine vertikale Achse 16 verdreht, bis jeder Vertikalträger 13 über einer Kupplung 17 eines Raupenfahrwerkes 11 zu liegen kommt. Nachdem dieses mit dem Vertikalträger 13 verbunden ist, werden die Raupenfahrwerke 11 durch Antriebe 18 des Fahrwerkrahmens 12 geringfügig von den Abstellplatten 7 abgehoben. Wenn diese in die Überstellposition zurückgeschoben sind, können die Raupenfahrwerke 11 mit Hilfe der Antriebe 18 ungehindert für eine Verfahrbarkeit des Portalkranes 10 auf eine Gleisbettung abgesenkt werden. Die Querträger 14 sind in bekannter Weise durch Antriebe teleskopisch verlängerbar ausgebildet. Das Lösen der Raupenfahrwerke 11 vom Fahrwerkrahmen 12 und Ablage auf die Abstellplatten 7 erfolgt sinngemäß in umgekehrter Reihenfolge.

## Patentansprüche

1. Transportwagen mit einer auf Schienenfahrwerken (3) verfahrbaren Ladeplattform (2) zum Transport eines Raupenfahrwerke (11) aufweisenden Portalkranes (10), **dadurch gekennzeichnet, dass** auf der Ladeplattform (2) - zur Abstützung je eines Raupenfahrwerkes (11) vorgesehene - normal zu einer Wagenlängsrichtung (5) paarweise einander gegenüberliegende Abstellplatten (7) angeordnet sind, die durch Antriebe (9) normal zur Wagenlängsrichtung (5) und relativ zur Ladeplattform (2) in eine Montageposition verstellbar sind, bei der eine parallel zur Wagenlängsrichtung (5) verlaufende Begrenzungslinie (6) der Ladeplattform (2) überragt wird.

## Claims

1. A transport wagon including a loading platform (2), mobile on on-track undercarriages (3), for transporting a gantry crane (10) having crawler tracks (11), **characterized in that** carrying plates (7) - provided for support of a respective one of the crawler tracks (11) - positioned opposite one another in pairs perpendicularly to a longitudinal direction (5) of the wagon are arranged on the loading platform (2), the carrying plates (7) being adjustable by drives (9) perpendicularly to the longitudinal direction (5) of the wagon and relative to the loading platform (2) into a mounting position in which they project beyond a boundary line (6), extending parallel to the longitudinal direction (5) of the wagon, of the loading platform (2).

## Revendications

1. Véhicule de transport avec une plate-forme de chargement (2) déplaçable sur des mécanismes de roulement ferroviaires (3) pour le transport d'une grue portique (10) présentant des mécanismes de roulement sur chenilles (11), **caractérisé en ce que** des plateaux de côté (7) prévus pour le support chacun d'un mécanisme de roulement sur chenilles (11), se faisant face par paire perpendiculairement à une direction longitudinale du véhicule (5) sont disposés sur la plate-forme de chargement (2), lesquels plateaux sont déplaçables par des entraînements (9) perpendiculairement à la direction longitudinale du véhicule (5) et par rapport à la plate-forme de chargement (2) dans une position de montage dans laquelle une ligne de limitation (6) de la plate-forme de chargement (2) s'étendant parallèlement à la direction longitudinale du véhicule (5) est dépassée.
